# EUROPÄISCHE PATENTSCHRIFT

(11) **EP 2 161 388 B1**
(45) Veröffentlichungstag und Bekanntmachung des Hinweises auf die Patenterteilung: **18.04.2018**
(21) Anmeldenummer: 09011111.3
(22) Anmeldetag: 31.08.2009
(51) Int. Cl.: E04D 1/34, E04F 13/00

(54) **Sicherheitsvorrichtung zur Sicherung von Eindeckelementen für Dächer und Fassaden**
Safety device for securing covering elements for roofs and walls
Dispositif de sécurité destiné à sécuriser des éléments de couverture pour toits et façades

(30) Priorität: 09.09.2008 DE 102008046341
(43) Veröffentlichungstag der Anmeldung: 10.03.2010
(73) Patentinhaber: Dachziegelwerke Nelskamp GmbH, 39326 Gross Ammensleben (DE)
(72) Erfinder: Bracht, Manfred, 32312 Lübbecke (DE)
(74) Vertreter: Pott, Ulrich

(56) Entgegenhaltungen:
- AU-B2- 520 403
- AU-B2- 588 926
- DE-A1- 4 421 098
- DE-U1- 7 806 263
- DE-U1- 20 101 489
- DE-U1- 29 902 345
- DE-U1-202007 005 924
- FR-A1- 2 326 551

## Beschreibung

Die Erfindung bezieht sich auf eine Sicherheitsvorrichtung, insbesondere eine Sturmklammer in einer Ausbildung nach dem Patentanspruch 1. Sicherheitsvorrichtungen der vorgenannten Art dienen beispielsweise dazu, einen seitlichen Ortgangziegel an einem benachbarten Dachziegel oder aber auch Dachziegel aneinander zu befestigen.
Derartige Sicherheitsvorrichtungen herkömmlicher Art sind im wesentlichen C-förmig gestaltet mit von der Ausrichtung her gegensinnig von einem Zentralbereich abgehenden Endschenkeln, wobei einer der abgewinkelten Endschenkel eine Lochausnehmung aufweist zwecks Durchführung einer Schraube, die mittels eines Dübels in einem Ziegel zu befestigen ist. Mittels des anderen Schenkels ist ein benachbarter überlappender Ziegel an einer an diesem Ziegel vorgesehenen Befestigungsanformung zu klammern. Nachteilig ist, dass jeder Ziegel mit Löchern zu versehen ist, um die Dübelbefestigung dort einzuführen. Dies kann sich nachteilig auf die Dichtigkeit auswirken, insbesondere dann, wenn keine Sicherheitsvorrichtung vorgesehen wird. Dies gilt auch für die aus dem DE 20 2007 014 175 U1 bekannte Sicherheitsvorrichtung, die auch wiederum für einander überlappende Dachziegel in einer durchgehenden Bohrung im Ziegel festzulegen ist.

Es ist Aufgabe der vorliegenden Erfindung, eine Sicherheitsvorrichtung der eingangs genannten Art zu schaffen, die ohne das Erfordernis von Schraublöchern im Dachziegel einander überlappende Dachziegel sicher aneinander zu haltern vermag.

Aus der DE 78062263 U ist eine Sturmklammer zum Befestigen von Dachsteinen an Dachlatten mit einem U-förmigen, auf das überdeckte Kopfende eines Dachsteines aufschiebbaren und einem über einen Seitenrand des Fußteils des überdeckenden Dachsteines greifenden Teil bekannt. Diese Sturmklammer hat darüber hinaus einen sich unterhalb einer Dachlatte erstreckenden Arretierungsanker aus federnden Material mit einem an seinem freien Ende befindlichen Widerhaken. Um mit dieser Sturmklammer unterschiedliche Abmessungen von Dachlatten zuzulassen, ist bei dieser Sturmklammer vorgesehen, dass der Arretierungsanker mindest einen weiteren von seinem freien Ende zurückliegend angeordneten Widerhaken aufweist und sich unterhalb der Dachlatte derart bogenförmig erstreckt, dass bei Anlage des endseitigen Widerhakens an der Dach abwärts gelegenen Dachlattenseitenfläche Platz für den zurückliegenden Widerhaken unterhalb der Dachlatte ist. Um den Seitenrand des Fußteiles des überdeckenden Dachsteines greifen zu können, ist ein von der Klammer weg gebogener, hakenförmiger Schenkel vorgesehen, der demnach in seiner Befestigungsstellung eine Kraft auf den übergriffenen Fußteil ausübt, deren Kraftrichtung mit Abstand neben der Mittelachse der Klammer gelegen ist. Das führt im Betrieb zu Momentenbelastungen, die die Sturmsicherheit der Sturmklammer in Frage stellen.

Aus der DE 299 02 345 U1 ist eine Sturmklammer für Dachziegel bekannt, die ein Ende hat, dass an einer Dachlatte anliegt und an dem gesamten überdeckten Bereich einen unterhalb einer oberen Dachziegel gelegenen unteren Dachziegel übergreift und dann um die darüber liegenden Dachsteine umgebogen ist. Diese Sturmklammer ist außerordentlich groß und nur kompliziert zu verlegen.

Es ist Aufgabe der vorliegenden Erfindung, eine Sicherheitsvorrichtung der eingangs genannten Art zu schaffen, die ohne das Erfordernis von Schraublöchern im Dachziegel einander überlappende Dachziegel sicher aneinander zu halten vermag und die darüber hinaus in der Lage ist, bei hohen Sturmlasten die Dachziegel sicher zu halten.

Zur Lösung dieser Aufgabe zeichnet sich die Sicherheitsvorrichtung der eingangs genannten Art durch die im Patentanspruch 1 angegebenen Merkmale aus.

Damit ist eine Sicherheitsvorrichtung geschaffen, bei der aufgrund des im wesentlichen C-förmigen Zentralprofilbereiches einer der Befestigungsschenkel an der Dachabstützung, insbesondere an Dachlatten einer Dachunterkonstruktion z. B. mittels einer Verschraubung festzulegen ist, der C-förmige Zentralprofilbereich einen Dachziegel übergreift und mithin der andere, dem Schenkel für die Dachabstützung gegenüberliegende Schenkel zur Sicherung eines weiteren überlappenden Dachziegels als Eindeckelement genutzt werden kann. Keiner der so befestigten Dachziegel ist daher mit einer Lochausnehmung zu versehen, so dass das Eindeckelement in diesem Bereich weder geschwächt ist noch Gefahr läuft, zu Undichtigkeiten zu führen. Dadurch, dass der Klemmschenkel des Sicherungselementes in einer Ausrichtung auf den Schenkel zu abgewinkelt ist und mit Höhenabstand zu diesem angeordnet ist, ist sichergestellt, dass die Kraftanwirkung auch an diesem Schenkel im Bereich der Krafteinleitung auch an anderen Stellen der Sturmklammer erfolgt, so dass eine aufgrund der Kraftrichtung ungünstige Momentenbelastung an dem Schenkel wirksam zu vermeiden ist.

Der C-förmige Zentralbereich ist doppelt abgewinkelt mit Schenkeln, die zu einem zentralen Steg orthogonal ausgerichtet sind, wobei ein unterer Schenkel seinerseits nochmals abgewinkelt ist als Befestigungsschenkel für die Dachabstützung, wobei der nochmals abgewinkelte Bereich eine Lochausnehmung zur Einführung eines Befestigungsmittels, beispielsweise einer Schraube zur Befestigung des Winkelprofils an der Dachabstützung, beispielsweise an einer Dachlatte, aufweist.

Das Sicherungselement für das Eindeckelement kann sich an den Schenkel anschließen, der dem Schenkel gegenüberliegt, der für die Befestigung des Winkelprofils an der Dachkonstruktion Sorge trägt.

Die Sicherheitsvorrichtung ist vorzugsweise so gestaltet, dass sie zunächst mit einem Schenkel ein Eindeckelement übergreift und an der Dachabstützung sichert. An diesen Schenkel schließt sich als weiterer Teil des Sicherungselementes ein Bereich an, der ein weiteres Eindeckelement sichert, beispielsweise einen aufzulegenden Ziegel oder einen seitlichen Ortgangziegel. Dazu ist dieser mit einem Klemmschenkel versehen, der sich mit einem Höhenabstand zu dem abgewinkelten Schenkel des Winkelprofils erstreckt und sich von seiner Klemmausrichtung her orthogonal auf diesen Schenkel hinausgerichtet erstreckt. Damit kann er in entsprechende Anformungen eines benachbarten Ziegels eingreifen und diesen sicher haltern, ohne dass es einer zusätzlichen Verschraubung bedarf. Erfindungsgemäß ist dazu dieser Klemmschenkel über eine Wand mit dem Schenkel des Winkelprofils verbunden und hat darüber hinaus noch ein Sicherungswandelement, das sich im wesentlichen koaxial zu dem langgestreckten Zentralbereich des Zentralprofiles erstreckt.
Hinsichtlich wesentlicher weiterer Ausgestaltungen wird auf Unteransprüche, die nachfolgende Beschreibung und die Zeichnungen verwiesen. In der Zeichnung zeigen:
- Fig. 1: eine geschnittene Vorderansicht eines Zwei-Mulden-SchiebeDachziegels als Beispiel einer Dacheindeckung;
- Fig. 2: eine Ansicht von unten auf den Dachziegel nach Fig. 1;
- Fig. 3: eine Schnittdarstellung des Zwei-Mulden-Schiebe-Dachziegels gemäß der Schnittlinie A-A in Fig. 2;
- Fig. 4: die Mulde mit einem Beispiel einer erfindungsgemäßen Sicherheitsvorrichtung gemäß Kennzeichnung B in Fig. 1;
- Fig. 5: eine geschnittene Seitendarstellung gemäß der Schnittlinie B-B in Fig. 2;
- Fig. 6: ein Ausführungsbeispiel einer Sicherheitsvorrichtung nach der Erfindung in einer Seitendarstellung;
- Fig. 7: das Ausführungsbeispiel nach Fig. 6 in einer Seitendarstellung in gegenüber der Darstellung nach Fig. 9 um 90° gedrehten Position;
- Fig. 8: eine Schnittdarstellung gemäß der Schnittlinie X-X in Fig. 6; und
- Fig. 9: perspektivisch (ausschnittsweise) das Ausführungsbeispiel der Sicherheitsvorrichtung nach den Fig. 6 bis 8.

In den Zeichnungen sind grundsätzlich übereinstimmende Teile mit übereinstimmenden Bezugsziffern versehen.

Als Beispiel eines Eindeckelementes ist in Fig. 1 ein Zwei-Mulden-Schiebe-Dachziegel 1 veranschaulicht mit einer Überlappungswulst 2, einer Mittelwulst 3 und Längsmulden 4 und einer seitlichen Seitenverfalzung 5. Im Bereich der Mittelwulst 3 ist die allgemein mit 6 bezeichnete Sicherheitsvorrichtung in Gestalt einer Sturmklammer ersichtlich, die an einer Dachlatte 7 mittels einer Schraubverbindung festgelegt ist. Dazu übergreift diese Sicherheitsvorrichtung zunächst die im Verbund mit dem Dachziegel 1 einzudeckenden unteren Dachziegel 1.1, sichert zunächst diese mit einem Schenkel, wie er näher in der Darstellung der Sicherheitsvorrichtung in den Fig. 6 bis 9 dargestellt ist. Dazu ist eine Ausnehmung 9 im Dachziegel 1 vorgesehen, in die ein Sicherungselement 10 der Sicherheitsvorrichtung 7 eingreifen kann, nachdem zuvor der Schenkel 7.1 den unter dem Ziegel 1 liegenden Dachziegel 1.1 übergriffen und damit gesichert hat. Innerhalb der Ausnehmung 9 ist eine Anformung vorgesehen, in die das Sicherungselement 10 mit seinem Klemmschenkel 10.1 eingreifen kann.

Die Sturmklammer als Sicherheitsvorrichtung geht im einzelnen näher aus Fig. 6 hervor. Diese Sicherheitsvorrichtung 6 hat einen abgewinkelten C-förmigen Zentralbereich 6.0 mit von diesem ausgehenden gegenüberliegend angeschlossenen gleichsinnig ausgerichteten Schenkeln 6.1 und 6.2, wobei der Befestigungsschenkel 6.2 für die Dachunterkonstruktion noch einen seinerseits abgewinkelten Schenkel 6.3 aufweist, in dem das aus Fig. 1 und Fig. 4 ersichtliche Loch 8 zur Einführung eines Befestigungsmittels z. B. in Gestalt einer Schraube vorgesehen ist. Damit ist die Sturmklammer an einer Dachlatte zu befestigen. Der obere Schenkel 6.1 des allgemein mit 10 bezifferten Sicherungselementes, übergreift zunächst das erste Eindeckelement 1. Danach sichert der Klemmschenkel 10.1 zusammen mit dem Schenkel 6.1 und dem Sicherungswandelement 10.2 ein anderes Eindeckelement 1.1.

Damit ist eine Sicherheitsvorrichtung zur Verfügung gestellt, die ohne das Erfordernis irgendeiner Lochausnehmung in dem Eindeckelement sichert. Die Sicherheitsvorrichtung eignet sich nicht nur, um übereinanderliegende Dachziegel zu sichern, sondern auch, um beispielsweise Ortgangziegel und dergleichen sicher an der Dachunterkonstruktion festzulegen.

## Patentansprüche

1. Sicherheitsvorrichtung (6), insbesondere Sturmklammer, zur Sicherung von Eindeckelementen (1, 1.1) für Dächer und Fassaden, insbesondere von Dachziegeln und Ortgangziegeln, welche in einem überlappenden Verbund an einer Dachabstützung (7) festlegbar sind, mit einem Schenkel aufweisenden Winkelprofil (6), wobei das Winkelprofil (6) einen im wesentlichen C-förmigen Zentralprofilbereich (6.0, 6.1, 6.2) zum Umgreifen eines ersten Eindeckelements (1) aufweist, an den sich einenends ein Befestigungsschenkel (6.3) zur Verbindung mit der Dachabstützung (7) und anderenends ein Sicherungselement (10) für ein das erste Eindeckelement überlappendes Eindeckelement (1.1) anschließt, wobei das Sicherungselement (10) einen mit Abstand zu einem Schenkel (6.1) des Winkelprofils (6) vorgesehenen Klemmschenkel (10.1) für das Eindeckelement (1.1) aufweist, wobei der Klemmschenkel (10.1) über ein Sicherungswandelement (10.2) mit dem Schenkel (6.1) des Winkelprofils (6) verbunden ist, das sich im wesentlichen koaxial zu dem langgestreckten Zentralprofilbereich des Winkelprofils (6) erstreckt, wobei der Befestigungsschenkel (6.3) für die Dachabstützung (7) eine Lochausnehmung (8) zur Einführung eines Befestigungsmittels des Winkelprofiles mit der Dachabstützung aufweist.

2. Sicherheitsvorrichtung nach Anspruch 1, **dadurch gekennzeichnet, dass** der Schenkel (6.2) für die Dachabstützung (7) und der Schenkel (6.1) zum Übergreifen des ersten Eindeckelementes (1) mit dem Sicherungselement (10) parallel zueinander und mit gleicher Ausrichtung vorgesehen sind.

3. Sicherheitsvorrichtung nach Anspruch 1 oder 2, **dadurch gekennzeichnet, dass** der Schenkel (6.1) des Winkelprofils (6) zur Sicherung des ersten Eindeckelementes (1) und das mit diesem verbundene Sicherungselement (10) zur Sicherung eines weiteren Eindeckelementes (1.1) vorgesehen sind.

## Claims

1. Securing device (6), in particular a storm clip, for securing covering elements (1, 1.1) for roofs and facades, in particular for securing roof tiles and verge tiles that can be fixed in overlapping connection on a roof support (7), comprising an angle profile (6) that comprises a leg, wherein the angle profile (6) comprises a substantially C-shaped central profile region (6.0, 6.1, 6.2) for accommodating a first covering element (1), to which central profile region a fastening leg (6.3) for connecting to the roof support (7) is attached at one end and a securing element (10) for a covering element (1.1) that overlaps the first covering element is attached at the other end, wherein the securing element (10) comprises a clamping leg (10.1), which is at a distance from a leg (6.1) of the angle profile (6), for the covering element (1.1), wherein the clamping leg (10.1) is connected to the leg (6.1) of the angle profile (6) via a securing wall element (10.2) that extends substantially coaxially to the elongate central profile region of the angle profile (6), wherein the fastening leg (6.3) for the roof support (7) comprises a recess (8) for inserting a means for fastening the angle profile to the roof support.

2. Securing device according to claim 1, **characterised in that** the leg (6.2) for the roof support (7) and the leg (6.1) for fitting over the first covering element (1) by means of the securing element (10) are mutually parallel and have the same orientation.

3. Securing device according to either claim 1 or claim 2, **characterised in that** the leg (6.1) of the angle profile (6) is provided for securing the first covering element (1) and the securing element (10) connected thereto is provided for securing an additional covering element (1.1).

## Revendications

1. Dispositif de fixation (6), en particulier bride de fixation de tempête, destiné fixer des éléments de couverture (1, 1.1) pour toits et façades, en particulier des tuiles de toit et des tuiles d'avant-toit, qui peuvent être fixés dans un composite de recouvrement au niveau d'un support de toit (7), le dispositif de fixation comprenant un profilé angulaire (6) pourvu de branches, le profilé angulaire (6) comportant une zone de profilé centrale (6.0, 6.1, 6.2), sensiblement en forme de C, destinée à venir s'engager autour d'un premier élément de couverture (1) auquel se raccorde à une extrémité une branche de fixation (6.3) destinée à être reliée au support de toit (7) et à l'autre extrémité un élément de fixation (10) destiné à un élément de couverture (1.1) recouvrant le premier élément de couverture, l'élément de fixation (10) comportant une branche de serrage (10.1) prévue à distance d'une branche (6.1) du profilé angulaire (6) et destinée à l'élément de couverture (1.1), la branche de serrage (10.1) étant reliée par le biais d'un élément de paroi de fixation (10.2) à la branche (6.1) du profilé angulaire (6) qui s'étend sensiblement coaxialement à la zone de profilé centrale allongée du profilé angulaire (6), la branche de fixation (6.3) destinée au support de toit (7) comportant un évidement (8) destiné à l'introduction d'un moyen de fixation du profilé angulaire pourvu du support de toit.

2. Dispositif de fixation selon la revendication 1, **caractérisé en ce que** la branche (6.2) destinée au support de toit (7) et la branche (6.1) destinée à venir s'engager pardessus le premier élément de couverture (1) pourvu de l'élément de fixation (10) sont prévues parallèlement l'une à l'autre et avec la même orientation.

3. Dispositif de fixation selon la revendication 1 ou 2, **caractérisé en ce que** la branche (6.1) du profilé angulaire (6) est destinée à fixer le premier élément de couverture (1) et l'élément de fixation (10) relié à celui-ci est destiné à fixer un autre élément de couverture (1.1).
